# EUROPÄISCHE PATENTSCHRIFT

(11) **EP 1 583 403 B1**
(45) Veröffentlichungstag und Bekanntmachung des Hinweises auf die Patenterteilung: **22.06.2011**
(21) Anmeldenummer: 05004716.6
(22) Anmeldetag: 03.03.2005
(51) Int. Cl.: H05B 39/04

(54) **Vorschaltgerät für mindestens eine Lampe**
Ballast for at least one lamp
Ballast pour au moins une lampe

(30) Priorität: 02.04.2004 DE 102004016389; 02.08.2004 DE 102004037382
(43) Veröffentlichungstag der Anmeldung: 05.10.2005
(73) Patentinhaber: OSRAM Gesellschaft mit beschränkter Haftung, 81543 München (DE)
(72) Erfinder: Kästle, Herbert, 83278 Traunstein (DE)

(56) Entgegenhaltungen:
- EP-A- 0 314 077
- EP-A- 0 855 850
- GB-A- 2 319 677
- US-A1- 2001 020 830
- US-A1- 2002 041 165

## Beschreibung

### Technisches Gebiet

Die vorliegende Erfindung betrifft ein Vorschaltgerät für mindestens eine Lampe, insbesondere ein Vorschaltgerät nach dem Oberbegriff von Patentanspruch 1.

Die der Erfindung zugrunde liegende Problematik wird der besseren Verständlichkeit halber am Beispiel einer Hochdruckentladungslampe dargestellt, wie sie beispielsweise in der WO 02/30162 A2, der WO 03/024161 A1 oder der US 2002/0041165 A1 beschrieben sind. Selbstverständlich kann die Erfindung auch bei anderen Lampentypen, insbesondere anderen Schaltungstopologien mit Resonanzzündung eingesetzt werden. Zum Betrieb einer Hochdruckentladungslampe wird eine sinusförmige Betriebswechselspannung benötigt, deren Betriebsfrequenz je nach Geometrie des Lampenbrenners im Bereich zwischen 45 kHz bis 55 kHz meist im 100 Hz-Takt sägezahnförmig gewobbelt bzw. gesweept wird. Der Sweepbetrieb verhindert im Allgemeinen die Anregung akustischer Resonanzen und trägt damit zur Stabilisierung des Plasmabogens bei. Die Ausgangsstufe eines elektronischen Vorschaltgeräts für den oben genannten Betriebsfrequenzbereich wird meist mit einem LC-Resonanzkreis realisiert. Zur Verringerung der Bauteilemenge und damit zur platz-und kostensparenden Realisierung des Vorschaltgeräts kann der LC-Ausgangskreis zusätzlich neben seinem Impedanz- und Filterverhalten so ausgelegt werden, dass per resonanter Anregung die Erzeugung der Lampenzündspannung, die typischerweise je nach Lampe bei 3,5 kV bis 5 kV liegt, ermöglicht wird. Die Möglichkeit zur resonanten Erzeugung der Zündspannung stellt eine besondere Randbedingung bezüglich der Auslegung und Dimensionierung des LC-Kreises dar, da hierbei sowohl die verwendete Induktivität als auch die verwendete Kapazität eine hinreichend hohe Energietragfähigkeit aufweisen muss, damit die notwendige Zündspannungshöhe erreicht werden kann. Bei der Induktivität ist daher meist ein Luftspalt vorzusehen.

Hochdruckentladungslampen haben nun die Eigenschaft, dass sich unmittelbar nach dem Zünddurchbruch nicht der nominale Betriebsmodus mit nominaler Lampenimpedanz einstellt, sondern die noch kalte Lampe mit einem Gasverstärkungsdurchbruch reagiert und unmittelbar nach dem Zünddurchbruch für kurze Zeit, typischerweise 0,5 µs bis 100 µs, oft vollständig leitend wird, d. h. die Brennspannung weniger als 5 V betragen kann. Bezüglich des auf Zündspannung aufgeladenen Resonanzausgangskreises stellt dies einen schlagartigen Kurzschluss dar, über den die auf Zündspannung aufgeladenen effektiven Kapazitäten (inklusive Lampenleitung) dementsprechend schnell und abrupt entladen werden. Diese kurzzeitigen Kurzschlussströme können hierbei je nach Größe der wirksamen Kapazität und der restlichen Leitungsinduktivitäten bis auf mehrere 100 A ansteigen.

Dieses unstete Anlaufverhalten einer Hochdrucklampe nach dem Zünddurchbruch stellt für die beteiligten Bauteile, insbesondere für die Kondensatoren im Resonanzkreis als auch, infolge von Streuströmen, für die der übrigen Elektronik des Vorschaltgeräts, eine Stresssituation dar, die oft zu Ausfällen und damit zur Zerstörung des Vorschaltgeräts führen kann.

### Stand der Technik

Aus dem Stand der Technik ist keine Maßnahme bekannt, diese Stresssituation zu verhindern. Die US 2001/0020830 A1 zeigt zwar in ihrer Fig. 5 eine ähnliche Topologie wie eine bevorzugte Ausfiihrungsform eines erfindungsgemäßen Vorschaltgeräts, jedoch betrifft die bekannte Schaltungsanordnung eine andere Problematik und löst die oben dargestellte, der vorliegenden Erfindung zugrunde liegende Aufgabe nicht:

Die US 2001/0020830 A1 betrifft grundsätzlich Schaltungsanordnungen für Hochdruckentladungslampen und insbesondere die Implementierung von Zündschaltungen in rechteckbetriebenen EVGs.

Ein Rechteckbetrieb bedeutet grundsätzlich nichts anderes als ein alternierender DC-Betrieb, d. h. die Lampe wird prinzipiell mit Gleichstrom betrieben, wobei jedoch aus Gründen der einseitigen Elektrodenabnützung die Stromrichtung hin und wieder geändert wird. Letzteres erfolgt niederfrequent im Bereich von ungefähr 100 Hz. Die Anpassung der Zwischenkreisspannung des elektronischen Vorschaltgeräts an die meist niedrigere Lampenspannung wird unter Verwendung einer Tiefsetzstellerschaltung vorgenommen. Dabei wurde zur Glättung eine Drossel auf einen Kondensator betrieben. In den Figuren 1 und 4 der US 2001/0020830 A1 wird jeweils die Drossel L2 auf den Kondensator C2 betrieben, während in Fig. 5 dieser Druckschrift die Drossel L1 auf den Kondensator C1 betrieben wird. Da die Lampen in der Regel wenig Ripple vertragen, muss der Glättungskondensator in der Regel groß ausgeführt sein, beispielsweise 100 nF. Da der, wie ausgeführt, groß zu wählende Glättungskondensator parallel zur Lampe angeordnet ist, ergibt sich das Problem, dass die Zündung erschwert oder gänzlich verhindert wird, da durch die Zündspannung ja auch der große Glättungskondensator aufgeladen werden muss.

Die US 2001/0020830 A1 befasst sich nun mit Topologien, bei denen verschiedene Zündanordnungen innerhalb des Bereichs Glättungskondensator und Lampe eingefügt wurden:

In Fig. 1 der US 2001/0020830 A1 wird beispielsweise ein Resonanzkreis, der die Induktivität L1 und den Kondensator C1 umfasst, schaltbar eingefügt. Der Glättungskondensator C2 sieht hierbei die Zündspannung nicht. Nach dem Zünddurchbruch der Lampe ist die Drossel L1 als nutzloses Teil im Lampenstrompfad angeordnet und sollte bei geeigneter Dimensionierung nicht zu viel Leistung brauchen.

Die Lösung gemäß der Fig. 5 der US 2001/0020830 A1 betrifft eine andere Vorgehensweise: Dabei wird zum Zünden das Tiefsetzarrangement, umfassend die Induktivität L2 und den Kondensator C1, selber aufresoniert, wobei jedoch aufgrund des großen Glättungskondensators zunächst viel Strom, jedoch wenig Spannung im Resonanzkreis entsteht. Dieser große Resonanzkreisstrom wird nun von einem Transformator, der die Induktivität L2 des Resonanzkreises als auch eine Induktivität L3 umfasst, als I/U-Konverter aufgenommen, in eine entsprechend hohe Spannung transformiert und an die Lampe geführt. Dabei wirkt L2 als Primärseite und L3 als Sekundärseite. Typische Windungszahlen sind demnach beispielsweise eine Windung für L2 und 10 bis 100 Windungen für L3. Durch diese Vorgehensweise sieht die Lampe nun den hohen Resonanzstrom als hohe Resonanzspannung und zündet dadurch durch. Aufgrund ihrer für die Aufgabe der US 2001/0020830 A1 ausgelegten Dimensionierung, die mit einer niedrigen Stromtragfähigkeit einhergeht, können die Induktivitäten nicht als Bremsinduktivitäten im Sinne der vorliegenden Erfindung wirken.

### Darstellung der Erfindung

Die Aufgabe der vorliegenden Erfindung besteht deshalb darin, ein gattungsgemäßes Vorschaltgerät derart weiterzubilden, dass es einen verbesserten, insbesondere sichereren Lampenanlauf ermöglicht. Hierbei soll insbesondere der Stress, dem die Bauteile ausgesetzt sind, reduziert und damit eine höhere Lebensdauer eines derartigen Vorschaltgeräts erzielt werden.

Diese Aufgabe wird gelöst durch ein Vorschaltgerät mit den Merkmalen von Patentanspruch 1.

Der Erfindung liegt die Erkenntnis zugrunde, dass der Strom unmittelbar nach dem Zünddurchbruch unter einer vorgebbaren, noch akzeptablen Schwelle gehalten werden kann, wenn seriell zur Lampe eine Bremsinduktivität angeordnet wird.

Unter wechselstrommäßig ist im Sinne der vorliegenden Anmeldung die Schaltungsstruktur zu verstehen, die sich im Wechselstromersatzschaltbild ergibt. Beispielsweise ist wechselstrommäßig die Resonanzkapazität parallel zum ersten und zweiten Anschluss für die Lampe angeordnet, wenn sie direkt auf Masse geschaltet wird oder indirekt, beispielsweise über eine Stromversorgung, mit der Masse gekoppelt ist oder Kombinationen aus diesen beiden Varianten.

Eine bevorzugte Ausführungsform zeichnet sich dadurch aus, dass die Resonanzinduktivität und die erste Bremsinduktivität auf einem gemeinsamen Kern gewickelt sind. Diesem Konzept liegt die Erkenntnis zugrunde, dass eine separate Bremsinduktivität, die nicht auf dem Kern der Resonanzinduktivität gewickelt ist, ebenfalls groß ausgelegt werden muss, damit sie dieselbe Energie tragen kann wie die Resonanzinduktivität. Insbesondere müsste sie damit ebenfalls einen Kern mit Luftspalt aufweisen. Durch die Maßnahme dieser bevorzugten Ausführungsform lässt sich somit ein Kern einsparen. Dies resultiert in einer Reduktion der Kosten sowie der Baugröße.

Bevorzugt ist hierbei, dass der Wicklungssinn der Resonanzinduktivität und dieser Bremsinduktivität auf dem Kern gleichsinnig ist.

Die Verwendung nur einer Bremsinduktivität, die auf demselben Kern gleichsinnig wie die Resonanzinduktivität gewickelt ist, führt jedoch dazu, dass von der Resonanzinduktivität, die ja gleichzeitig die Filterinduktivität im Nominalbetrieb darstellt, Anteile des rechteckförmigen Spannungssignals im Verbindungspunkt der beiden Schalter zur ersten Bremsinduktivität übertragen werden und dadurch Oberwellen im Spektrum des die Lampe ansteuernden Stroms enthalten sind. Damit liegt an der Lampe ein Signal an, das Rechteckanteile aufweist und bei empfindlichen Lampen zu den dem Fachmann bekannten Nachteilen führt, beispielsweise schlechte Leuchtwerte, Erhöhung der Gefahr des Erlöschens, etc.

Diesem Problem kann begegnet werden, indem eine zweite Bremsinduktivität vorgesehen wird, die seriell zu der Resonanzkapazität angeordnet ist. Bevorzugt sind die erste und die zweite Bremsinduktivität gleich groß.

Werden die Resonanzinduktivität, die erste und die zweite Bremsinduktivität, insbesondere gleichsinnig, auf demselben Kern gewickelt, kompensieren sich im Nominalbetrieb die Wirkungen der beiden Bremsinduktivitäten, und die Resonanzanordnung einschließlich ihrer Filterwirkung ist identisch zur Anordnung mit nur einer einzigen Resonanzdrossel.

Nach dem Zünddurchbruch hingegen heben sich die Wirkungen der ersten und der zweiten Bremsinduktivität nicht vollständig auf. Durch lose Kopplung entsteht nämlich eine verbleibende Streuinduktivität, die ebenfalls die volle Strom- und Energietragfähigkeit aufweist und die damit nach dem Zünddurchbruch die Höhe des Entladestroms durch die Lampe hinreichend gut begrenzen kann.

Es ist bevorzugt, dass die durch die Kopplung der ersten und der zweiten Bremsinduktivität ergebende Streuinduktivität mindestens 10 µH, bevorzugt mindestens 40 µH, beträgt.

Die Werte der Bremsinduktivitäten selbst betragen bevorzugt mindestens 60 µH, noch bevorzugter mindestens 120 µH.

Ganz allgemein lässt sich festhalten, dass die erste Bremsinduktivität oder die erste und die zweite Bremsinduktivität, je nach dem wie empfindlich die damit zu betreibende Lampe ist, den Strom durch die Lampe nach dem Zünddurchbruch der Lampe auf maximal 50 A, bevorzugt auf maximal 30 A, begrenzen.

Wie für den Fachmann offensichtlich, ist es für die Realisierung der Erfindung unerheblich, ob ein LC-Resonanzkreis für den Nominalbetrieb der Lampe und ein LC-Resonanzzündkreis separat ausgebildet sind oder durch ein und dieselbe LC-Schaltung realisiert sind.

Weitere vorteilhafte Ausführungsformen ergeben sich aus den Unteransprüchen.

### Kurze Beschreibung der Zeichnungen

Im Nachfolgenden werden nunmehr Ausführungsbeispiele der Erfindung unter Bezugnahme auf die beigefügten Zeichnungen näher beschrieben. Es zeigen:
- Figur 1: ein erstes Ausführungsbeispiel eines erfindungsgemäßen Vorschaltgeräts mit einer Bremsinduktivität;
- Figur 2: ein zweites Ausführungsbeispiel eines erfindungsgemäßen Vorschaltgeräts mit einer Bremsinduktivität;
- Figur 3: ein drittes Ausführungsbeispiel eines erfindungsgemäßen Vorschaltgeräts mit zwei Bremsinduktivitäten; und
- Figur 4: ein viertes Ausführungsbeispiel eines erfindungsgemäßen Vorschaltgeräts mit zwei Bremsinduktivitäten.
- Figur 5: ein fünftes Ausführungsbeispiel eines erfindungsgemäßen Vorschaltgeräts mit zwei Bremsinduktivitäten.

### Bevorzugte Ausführung der Erfindung

Figur 1 zeigt ein erstes Ausführungsbeispiel eines erfindungsgemäßen Vorschaltgeräts. Es sind zwei Schalter S₁ und S₂ vorhanden, die wechselseitig geöffnet und geschlossen werden. Entsprechende Ansteuerschaltungen sind dem Fachmann hinlänglich bekannt. Sie werden versorgt von einer Versorgungsspannung U₀, die außerdem mit zwei Koppelkondensatoren C_{K1} und C_{K2} verbunden ist. Eine Lampe La ist mit einem Resonanzzündkreis verbunden, der eine Resonanzinduktivität L₁ und eine Resonanzkapazität C₁ aufweist. Zur Kontrolle des Entladungsstroms der effektiven Kapazitäten direkt nach dem Zünddurchbruch ist eine Bremsinduktivität L_{B1} vorgesehen, die seriell zur Lampe La und zwar zwischen Lampe La und Resonanzinduktivität L₁ angeordnet ist. Für eine optimale Kontrolle des Entladungsstroms muss die Bremsinduktivität L_{B1} dieselbe Energietragfähigkeit besitzen wie die zur Erzeugung der Resonanzspannung verwendete Resonanzinduktivität L₁. Wie dargestellt sind die Resonanzinduktivität L₁ und die Bremsinduktivität L_{B1} gleichsinnig gekoppelt.

Während Figur 1 ein erfindungsgemäßes Vorschaltgerät mit einer Halbbrückenanordnung zeigt, ist in Figur 2 ein Ausführungsbeispiel mit einer Vollbrückenanordnung gezeigt, bei der die Koppelkondensatoren C_{K1} und C_{K2} durch Schalter S₃ und S₄ ersetzt sind.

Bei dem in Figur 3 dargestellten Ausführungsbeispiel eines erfindungsgemäßen Vorschaltgeräts ist eine zweite Bremsinduktivität L_{B2} vorgesehen, die seriell zur Resonanzkapazität angeordnet ist. Sie ist auf demselben Kern wie die Resonanzinduktivität L₁ und die erste Bremsinduktivität L_{B1} gewickelt, insbesondere auch gleichsinnig.

Bevorzugt ist der Luftspalt unter der zweiten Bremsinduktivität angeordnet, um eine Streuinduktivität ausreichender Größe zu erzeugen.

Die effektive Bremsinduktivität ist demnach die Streuinduktivität L_{Streu} resultierend aus der Kopplung der ersten Bremsinduktivität L_{B1} mit der zweiten Bremsinduktivität L_{B2}. L_{Streu} beträgt mindestens 10 µH, bevorzugt mindestens 40 µH. Der maximale Strom Iₘₐₓ ergibt sich, wenn alle wirksamen Kapazitäten zu einer effektiven Kapazität C zusammengefasst sind und U die Spannung an einer derartigen effektiven Kapazität ist zu${I}_{max} = \sqrt{\frac{\frac{1}{2} ⁢ {CU}^{2}}{\frac{1}{2} ⁢ {L}_{Streu}}}$

Die Bremsinduktivität(en) ist/sind derart auszulegen, dass der Strom durch die Lampe nach dem Zünddurchbruch auf maximal 50 A begrenzt ist, bevorzugt auf maximal 30 A.

Figur 4 zeigt das in Figur 3 dargestellte erfindungsgemäße Vorschaltgerät in Vollbrückenanordnung, wobei die Koppelkondensatoren C_{K1} und C_{K2} wieder durch Schalter S₃ und S₄ ersetzt sind.

In den Ausführungsbeispielen nach den Figuren 1-4 ist die Bremsinduktivität LB1, die in Serie zur Lampe geschaltet ist, immer zwischen die Lampe La und die Resonanzinduktivität L1 geschaltet. D. h. die Bremsinduktivität LB1, die in Serie zur Lampe geschaltet ist, ist mit dem Anschluss der Lampe La verbunden, der mit dem Resonanzzündkreis gekoppelt ist. Dieser Anschluss hat vor der Zündung eine hohe Spannung gegenüber einem Erdpotenzial. Ist die Lampe La über ein längeres Kabel mit dem Vorschaltgerät verbunden, so bildet sich zwischen besagtem Anschluss der Lampe La und dem Erdpotenzial eine parasitäre Kapazität aus, die einen Wert von mehreren hundert Pikopfarad aufweisen kann. In den Ausführungsbeispielen nach den Figuren 1-4 kann sich während des Gasverstärkungsdurchbruchs der Lampe La die in der parasitären Kapazität gespeicherte Energie ungebremst über einen Schutzleiter- oder Erdanschluss entladen. Diese Entladung kann zur Störung oder Zerstörung des Vorschaltgeräts führen. Insbesondere auch deshalb weil Entladeströme über Masseleitungen fließen und damit Bezugpotenziale des Vorschaltgeräts verschoben werden.

Abhilfe gegen hohe Entladeströme aus parasitären Kapazitäten schafft ein Ausführungsbeispiel eines erfindungsgemäßen Vorschaltgeräts gemäß Figur 5. Dieses Ausführungsbeispiel entspricht im wesentlichen dem Ausführungsbeispiel aus Figur 3. Der Unterschied zu Figur 3 besteht darin, dass nun die Lampe La zwischen die Bremsinduktivität LB1 und der Resonanzinduktivität L1 geschaltet ist. Die Bremsinduktivität LB1 ist somit mit dem mit 12 bezeichneten Lampenanschluss verbunden. Diese alternative Anordnung der Bremsinduktivität LB 1 bewirkt, dass Entladeströme von parasitären Kapazitäten durch die Bremsinduktivität LB1 fließen und somit der Wert auch dieser Entladeströme reduziert ist. Auch Entladeströme von parasitären Kapazitäten können im Ausführungsbeispiel nach Figur 5 das Vorschaltgerät nicht Stören oder Zerstören.

Die obigen Ausführungen zu Wickelsinn und Kopplungen gelten auch für diese Bremsinduktivität LB 1.

Im Ausführungsbeispiel nach Figur 5 ist eine alternative Anordnung der Bremsinduktivität LB1 im Vergleich zum Ausführungsbeispiel nach Figur 3 gezeigt. Entsprechend können auch die Ausführungsbeispiele aus den Figuren 1, 2 und 4 mit der alternativen Anordnung der Bremsinduktivität LB1 ausgeführt werden. Dies ist dann vorteilhaft, wenn parasitäre Kapazitäten zum Erdpotenzial große Werte aufweisen. Falls eine symmetrische Beschaltung der Lampe La gewünscht ist, kann die Bremsinduktivität LB 1 auch aufgeteilt und auf beiden Seiten der Lampe La angeordnet sein.

## Patentansprüche

1. Vorschaltgerät für mindestens eine Lampe (La) mit
- mindestens zwei Schaltern (S₁, S₂), wobei jeweils zwei Schalter seriell angeordnet sind;
- einer Ansteuerschaltung zum abwechselnden Öffnen und Schließen von mindestens zwei seriell angeordneten Schaltern;
- einem Anschluss zum Anlegen einer Versorgungsspannung (U₀) an jeweils zwei seriell angeordnete Schalter (S₁, S₂);
- einem Resonanzzündkreis, wobei der Resonanzzündkreis eingangsseitig an den Verbindungspunkt zweier seriell angeordneter Schalter (S₁, S₂) und ausgangsseitig an einen ersten Anschluss (10) für die Lampe (La) gekoppelt ist, wobei der Resonanzzündkreis eine Resonanzinduktivität (L₁) aufweist, die seriell zum Verbindungspunkt zwischen den beiden Schaltern (S₁), S₂) und dem ersten Anschluss (10) für die Lampe (La) angeordnet ist, und eine Resonanzkapazität (C₁), die wechselstrommäßig parallel zum ersten und zweiten Anschluss (10, 12) für die Lampe (La) angeordnet ist,
**dadurch gekennzeichnet,**
**dass** mindestens eine erste Bremsinduktivität (L_{B1}) vorgesehen ist, die wechselstrommäßig erstens seriell zur Lampe (La) und zweitens parallel zur Resonanzkapazität (C₁) angeordnet ist, wobei die Resonanzinduktivität (L₁) und die erste Bremsinduktivität (L_{B1}) auf einem gemeinsamen Kern gewickelt sind.

2. Vorschaltgerät nach Anspruch 1,
**dadurch gekennzeichnet,**
**dass** der Kern Teil der Resonanzinduktivität (L₁) ist.

3. Vorschaltgerät nach einem der Ansprüche 1 oder 2,
**dadurch gekennzeichnet,**
**dass** der Wicklungssinn der Resonanzinduktivität (L₁) und der ersten Bremsinduktivität (L_{B1}) auf dem Kern gleichsinnig ist.

4. Vorschaltgerät nach einem der vorhergehenden Ansprüchen,
**dadurch gekennzeichnet,**
**dass** eine zweite Bremsinduktivität (L_{B2}) vorhanden ist, die seriell zu der Resonanzkapazität (C₁) angeordnet ist.

5. Vorschaltgerät nach Anspruch 4,
**dadurch gekennzeichnet,**
**dass** die erste und die zweite Bremsinduktivität (L_{B1}, L_{B2}) gleich groß sind.

6. Vorschaltgerät nach einem der Ansprüche 4 oder 5,
**dadurch gekennzeichnet,**
**dass** die Resonanzinduktivität (L₁), die erste und die zweite Bremsinduktivität (L_{B1}, L_{B2}) auf demselben Kern gewickelt sind.

7. Vorschaltgerät nach einem der Ansprüche 4 bis 6,
**dadurch gekennzeichnet,**
**dass** der Wicklungssinn der Resonanzinduktivität (L₁), der ersten und der zweiten Bremsinduktivität (L_{B1}, L_{B2}) gleichsinnig ist.

8. Vorschaltgerät nach einem der Ansprüche 4 bis 7,
**dadurch gekennzeichnet,**
**dass** die Kopplung der ersten und der zweiten Bremsinduktivität (L_{B1}, L_{B2}) eine Streuinduktivität (L_{Streu}) ergibt, die mindestens 10 µH, bevorzugt mindestens 40 µH beträgt.

9. Vorschaltgerät nach einem der vorhergehenden Ansprüchen,
**dadurch gekennzeichnet,**
**dass** jede Bremsinduktivität (L_{B1}; L_{B2}) mindestens 60 µH, bevorzugt mindestens 120 µH aufweist.

10. Vorschaltgerät nach einem der vorhergehenden Ansprüchen,
**dadurch gekennzeichnet,**
**dass** die erste Bremsinduktivität (L_{B1}) oder die erste und die zweite Bremsinduktivität (L_{B1}, L_{B2}) ausgelegt sind, den Strom (Iₘₐₓ) durch die Lampe (La) nach dem Zünddurchbruch der Lampe (La) auf maximal 50 A, bevorzugt auf maximal 30 A zu begrenzen.

11. Vorschaltgerät nach einem der vorhergehenden Ansprüchen,
**dadurch gekennzeichnet,**
**dass** die erste Bremsinduktivität (L_{B1}) zwischen die Lampe (La) und die Resonanzinduktivität (L₁) geschaltet ist.

12. Vorschaltgerät nach einem der Ansprüche 1 bis 10,
**dadurch gekennzeichnet,**
**dass** die Lampe (La) zwischen die erste Bremsinduktivität (L_{B1}) und die Resonanzinduktivität (L₁) geschaltet ist.

## Claims

1. Ballast for at least one lamp (La) having
- at least two switches (S₁, S₂), two switches in each case being arranged in series;
- a control circuit for alternately opening and closing at least two switches arranged in series;
- a connection for applying a supply voltage (U₀) to in each case two switches (S₁, S₂) arranged in series;
- a resonant starting circuit, the resonant starting circuit being coupled on the input side to the junction point between two switches (S₁, S₂) arranged in series and on the output side to a first connection (10) for the lamp (La), the resonant starting circuit having a resonant inductance (L₁) which is arranged in series with the junction point between the two switches (S₁, S₂) and the first connection (10) for the lamp (La), and a resonant capacitance (C₁) which is arranged for alternating current purposes in parallel with the first and second connections (10, 12) for the lamp (La),
**characterized**
**in that** at least a first braking inductance (L_{B1}) is provided which, for alternating current purposes, is firstly arranged in series with the lamp (La) and secondly in parallel with the resonant capacitance (C₁) the resonant inductance (L₁) and the first braking inductance (L_{B1}) being wound onto a common core.

2. Ballast according to Claim 1,
**characterized**
**in that** the core is part of the resonant inductance (L₁).

3. Ballast according to either of Claims 1 and 2,
**characterized**
**in that** the winding sense of the resonant inductance (L₁) and the first braking inductance (L_{B1}) on the core is the same.

4. Ballast according to one of the preceding claims,
**characterized**
**in that** a second braking inductance (L_{B2}) is provided which is arranged in series with the resonant capacitance (C₁).

5. Ballast according to Claim 4,
**characterized**
**in that** the first and the second braking inductances (L_{B1}, L_{B2}) are equal in value.

6. Ballast according to either of Claims 4 and 5,
**characterized**
**in that** the resonant inductance (L₁) and the first and the second braking inductances (L_{B1}, L_{B2}) are wound onto the same core.

7. Ballast according to one of Claims 4 to 6,
**characterized**
**in that** the winding sense of the resonant inductance (L₁) and the first and the second braking inductances (L_{B1}, L_{B2}) is the same.

8. Ballast according to one of Claims 4 to 7,
**characterized**
**in that** the coupling of the first and the second braking inductances (L_{B1}, L_{B2}) produces a stray inductance (L_{stray}) which is at least 10 µH, preferably at least 40 µH.

9. Ballast according to one of the preceding claims,
**characterized**
**in that** each braking inductance (L_{B1}, L_{B2}) is at least 60 µH, preferably at least 120 µH.

10. Ballast according to one of the preceding claims,
**characterized**
**in that** the first braking inductance (L_{B1}) or the first and the second braking inductances (L_{B1}, L_{B2}) are designed to limit the current (Iₘₐₓ) through the lamp (La) after the initial breakdown in the lamp (La) to a maximum of 50 A, preferably to a maximum of 30 A.

11. Ballast according to one of the preceding claims,
**characterized**
**in that** the first braking inductance (L_{B1}) is connected between the lamp (La) and the resonant inductance (L₁).

12. Ballast according to one of Claims 1 to 10,
**characterized**
**in that** the lamp (La) is connected between the first braking inductance (L_{B1}) and the resonant inductance (L₁).

## Revendications

1. Ballast pour au moins une lampe (La), comprenant
- au moins deux interrupteurs (S₁, S₂), deux interrupteurs étant à chaque fois connectés en série ;
- un circuit de commande pour alternativement ouvrir et fermer au moins deux interrupteurs connectés en série ;
- une borne pour appliquer une tension d'alimentation (U₀) à deux interrupteurs connectés en série (S₁, S₂) ;
- un circuit d'amorçage résonant, ledit circuit d'amorçage résonant étant couplé côté entrée au point de jonction de deux interrupteurs connectés en série (S₁, S₂) et côté sortie à une première borne (10) pour la lampe (La), ledit circuit d'amorçage résonant présentant une inductance de résonance (L₁), connectée en série avec le point de jonction entre les deux interrupteurs (S₁, S₂) et la première borne (10) pour la lampe (La), et une capacité de résonance (C₁), connectée en courant alternatif en parallèle avec la première et deuxième borne (10, 12) pour la lampe (La),
**caractérisé en ce que**
il est prévu au moins une première inductance de freinage (L_{B1}), connectée en courant alternatif premièrement en série avec la lampe (La) et deuxièmement en parallèle avec la capacité de résonance (C₁), l'inductance de résonance (L₁) et la première inductance de freinage (L_{B1}) étant enroulées sur un noyau commun.

2. Ballast selon la revendication 1,
**caractérisé en ce que**
le noyau fait partie de l'inductance de résonance (L₁).

3. Ballast selon l'une des revendications 1 ou 2,
**caractérisé en ce que**
le sens d'enroulement de l'inductance de résonance (L₁) et de la première inductance de freinage (L_{B1}) sur le noyau est le même.

4. Ballast selon l'une des revendications précédentes,
**caractérisé en ce que**
une deuxième inductance de freinage (L_{B2}) est présente, connectée en série avec la capacité de résonance (C₁).

5. Ballast selon la revendication 4,
**caractérisé en ce que**
la première et la deuxième inductance de freinage (L_{B1}, L_{B2}) sont de même dimension.

6. Ballast selon l'une des revendications 4 ou 5,
**caractérisé en ce que**
l'inductance de résonance (L₁), la première et la deuxième inductance de freinage (L_{B1}, L_{B2}) sont enroulées sur le même noyau.

7. Ballast selon l'une des revendications 4 à 6,
**caractérisé en ce que**
le sens d'enroulement de l'inductance de résonance (L₁), de la première et de la deuxième inductance de freinage (L_{B1}, L_{B2}) est le même.

8. Ballast selon l'une des revendications 4 à 7,
**caractérisé en ce que**
le couplage de la première et de la deuxième inductance de freinage (L_{B1}, L_{B2}) génère une inductance de fuite (L_{Streu}) d'au moins 10 µH, de préférence d'au moins 40 µH.

9. Ballast selon l'une des revendications précédentes,
**caractérisé en ce que**
chaque inductance de freinage (L_{B1}, L_{B2}) présente au moins 60 µH, de préférence au moins 120 µH.

10. Ballast selon l'une des revendications précédentes,
**caractérisé en ce que**
la première inductance de freinage (L_{B1}) ou la première et la deuxième inductance de freinage (L_{B1}, L_{B2}) sont conçues pour limiter le courant (Iₘₐₓ) à travers la lampe (La), après l'amorçage de la lampe (La), à tout au plus 50 A, de préférence à tout au plus 30 A.

11. Ballast selon l'une des revendications précédentes,
**caractérisé en ce que**
la première inductance de freinage (L_{B1}) est montée entre la lampe (La) et l'inductance de résonance (L₁).

12. Ballast selon l'une des revendications 1 à 10,
**caractérisé en ce que**
la lampe (La) est montée entre la première inductance de freinage (L_{B1}) et l'inductance de résonance (L₁) .
